# EUROPÄISCHE PATENTSCHRIFT

(11) **EP 2 602 411 B1**
(45) Veröffentlichungstag und Bekanntmachung des Hinweises auf die Patenterteilung: **02.12.2020**
(21) Anmeldenummer: 12189287.1
(22) Anmeldetag: 19.10.2012
(51) Int. Cl.: E05C 3/26, E05B 15/10, E05B 15/12

(54) **BESCHLAGANORDNUNG**
FITTING DEVICE
AGENCEMENT DE FERRURE

(30) Priorität: 08.12.2011 DE 202011108846 U
(43) Veröffentlichungstag der Anmeldung: 12.06.2013
(73) Patentinhaber: MACO Technologie GmbH, 5020 Salzburg (AT)
(72) Erfinder: Covic, Dragan, 5020 Salzburg (AT)
(74) Vertreter: Manitz Finsterwald Patent- und Rechtsanwaltspartnerschaft mbB

(56) Entgegenhaltungen:
- EP-A1- 0 534 076
- FR-A1- 2 753 224
- US-A- 2 146 379
- US-A- 2 676 047
- US-A- 4 635 454
- US-A1- 2005 052 033
- US-B2- 6 811 193

## Beschreibung

Die vorliegende Erfindung betrifft eine Beschlaganordnung eines Fensters, einer Tür oder dergleichen, das einen Rahmen und einen gegenüber dem Rahmen beweglichen Flügel aufweist, wobei die Beschlaganordnung ein zur Befestigung am Rahmen ausgebildetes erstes Beschlagteil und ein zur Befestigung am Flügel ausgebildetes zweites Beschlagteil umfasst, wobei eines der Beschlagteile ein Riegelelement umfasst und das andere Beschlagteil ein Halteelement für das Riegelelement umfasst, welches zwischen einer das Riegelelement freigebenden Freigabestellung und einer das Riegelelement blockierenden Blockierstellung verstellbar ist.

Derartige Beschlaganordnungen dienen dazu, Fenster oder Türen zu verriegeln oder zu entriegeln. Wenn der Flügel geschlossen ist, kann ein Benutzer z.B. durch Betätigen einer Handhabe das Halteelement in die Blockierstellung verstellen, sodass ein Öffnen des Flügels unterbunden wird.

In der Praxis werden Fenster- oder Türflügel häufig lediglich geschlossen, aber nicht verriegelt. Dies birgt die Gefahr, dass sich der Flügel unbeabsichtigt wieder öffnet, beispielsweise infolge eines Luftzugs. Außerdem kann ein geschlossener, aber unverriegelter Flügel leicht durch eine unbefugte Person von außen aufgedrückt werden.

Die EP 0 534 076 A1 offenbart ein Schloss zum Festlegen eines beweglichen Flügels an einem ortsfesten Rahmen, welches ein verschwenkbares Verriegelungselement mit einer Schließbolzenaufnahme und einer rückseitigen Verzahnung umfasst.

Die US 4 635 454 A offenbart ein Schloss, bei welchem die Verriegelung dadurch zustande kommt, dass ein klammerartiges Schließelement in die Öffnung eines schwenkbaren Verriegelungselements eintritt und dieses in eine Verriegelungsstellung schwenkt. In dieser Stellung verrastet das Verriegelungselement aufgrund eines Verzahnungseingriffs zwischen einer rückwärtigen Verzahnung und einer Sperrklinke.

Die US 6 811 193 B2 offenbart einen Verschluss für eine Autotür, der eine schwenkbare Halteklaue und ein mit dieser verrastbares Blockierelement umfasst. Die Halteklaue weist zwei Ansätze auf, die nacheinander mit dem Blockierelement verrastbar sind.

In der US 2005/0052033 A1 ist ein Verschluss für eine Transportkiste offenbart, die zur Unterbringung von Werkzeug auf der Ladefläche eines Kleinlastwagens vorgesehen ist. Der Verschluss bildet eine Beschlaganordnung gemäß dem Oberbegriff des Anspruchs 1.

Es ist wünschenswert, eine Beschlaganordnung bereitzustellen, welche bei einfacher Bedienung eine erhöhte Sicherheit gewährleistet.

Die Lösung der Aufgabe erfolgt durch eine Beschlaganordnung mit den Merkmalen des Anspruchs 1.

Bei montierter erfindungsgemäßer Beschlaganordnung wird bei einer Schließbewegung des Flügels das Halteelement automatisch von der Freigabestellung in die Blockierstellung verstellt und dabei das Riegelelement blockiert. An dem das Halteelement umfassenden Beschlagteil sind eine Rastverzahnung sowie eine Sperrklinke vorgesehen, welche zusammenwirken, um ein Verstellen des Halteelements in Richtung der Freigabestellung zu verhindern und ein Verstellen des Halteelements in Richtung der Blockierstellung zu ermöglichen.

Der Flügel ist somit gegen ein unerwünschtes Öffnen gesichert, sobald ihn der Benutzer geschlossen hat. Sollte der Flügel die endgültige Schließstellung noch nicht erreicht haben, so kann er im Nachhinein jederzeit vollständig geschlossen werden, da die Rastverzahnung dafür sorgt, dass eine Flügelbewegung in Schließrichtung stets möglich ist. Ein unerwünschtes Aufdrücken des Flügels von außen wird hingegen sicher verhindert, sobald sich das Halteelement mit dem Riegelelement in Eingriff befindet. Es ist daher möglich, das Fenster oder die Tür auch ohne Betätigung eines Griffs oder dergleichen zu schließen und in der geschlossenen Stellung zu sichern. Ein separater Betätigungsvorgang zum Verriegeln ist also nicht notwendig. Je nach Anwendung kann jedoch ein solcher zusätzlicher Verriegelungsvorgang nach dem Schließen ermöglicht sein.

Das Halteelement und die Sperrklinke sind an einem gemeinsamen, insbesondere plattenförmigen, Basisteil des zughörigen Beschlagteils gelagert. Hierbei werden insbesondere aufwändige Kraftübertragungskomponenten zwischen der Rastverzahnung und dem Halteelement vermieden.

Erfindungsgemäß weist das Basisteil eine Führungsaufnahme für das Riegelelement auf, deren Öffnung mit der Öffnung einer Aufnahme des Halteelements zusammentrifft, wenn sich das Halteelement in der Freigabestellung befindet. Die Führungsaufnahme kann zur weiteren Sicherung des Riegelelements dienen, beispielsweise in einer Richtung quer zu der Blockierrichtung des Halteelements.

Vorzugsweise ist die Rastverzahnung derart angeordnet, dass sie in jeder zwischen der Freigabestellung und der Blockierstellung befindlichen Stellung des Halteelements mit der Sperrklinke in Eingriff steht. Dies hat den Vorteil, dass der Flügel auch in einer noch nicht vollständig geschlossenen Zwischenstellung verriegelt werden kann. Beispielsweise kann so der Flügel in einer Spaltlüftungsstellung gesichert werden.

Die Sperrklinke kann über ein Getriebeelement der Beschlaganordnung in eine Nichteingriffsstellung bewegbar sein, in welcher sie von der Rastverzahnung beabstandet ist. Hierdurch ist es möglich, beispielsweise durch Betätigen einer mit dem Getriebeelement in Verbindung stehenden Handhabe, ein Wiederöffnen des Flügels zuzulassen. Gemäß einer bevorzugten Ausführungsform ist die Sperrklinke durch eine Federeinrichtung in die Eingriffsstellung vorgespannt.

Bevorzugt weist die Rastverzahnung unsymmetrische Zahnflanken auf. Insbesondere können die Zahnflanken derart geformt sein, dass bei einem Wegbewegen der Sperrklinke von der Rastverzahnung die in Eingriff befindlichen Zähne im Wesentlichen tangential aneinandergleiten. Dadurch kann erreicht werden, dass das Bewegen der Sperrklinke in die Nichteingriffsstellung nur einen relativ geringen Kraftaufwand erfordert.

Gemäß einer Ausführungsform der Erfindung weist die Rastverzahnung wenigstens zwei Zähne, bevorzugt wenigstens fünf Zähne und besonders bevorzugt wenigstens sieben Zähne, auf. Eine derartige feine Rastverzahnung gewährleistet ein glattes Schließen des Flügels. Zudem ist der Bereich möglicher vorverriegelter Zwischenstellungen fein abgestuft.

Erfindungsgemäß weist das Halteelement eine Aufnahme für das Riegelelement auf. Dabei kann es sich beispielsweise um eine in dem Halteelement ausgebildete Nut oder Aussparung handeln, in welche das Riegelelement hineingleiten kann. Nach einem Verstellen des Halteelements wird das Riegelelement in der Aufnahme sicher gehalten. Das Riegelelement ist pilzkopfförmig, sodass es sich in der Aufnahme einhaken kann. Auf diese Weise kann der Flügel gegen Aushebeln gesichert werden.

Gemäß einer weiteren Ausführungsform der Erfindung wirkt das Riegelelement derart mit der Aufnahme zusammen, dass bei einer Schließbewegung des Flügels das Riegelelement gegen eine Anschlagkante der Aufnahme drückt und dadurch ein Verstellen des Halteelements in Richtung der Blockierstellung bewirkt. Dies ermöglicht eine besonders einfache Konstruktion, da die Aufnahme des Halteelements gewissermaßen eine Doppelfunktion erfüllt. Einerseits nimmt die Anschlagkante der Aufnahme den Stoß des Riegelelements beim Schließen des Flügels auf und setzt die entsprechende mechanische Energie in eine Verriegelungsbewegung um. Andererseits kann eine weitere - z.B. gegenüberliegende - Anschlagkante der Aufnahme ein sicheres Festhalten des Riegelelements bewirken.

Gemäß einer Ausführungsform der Erfindung ist das Halteelement zwischen der Freigabestellung und der Blockierstellung verschwenkbar. Durch ein Verschwenken kann beispielsweise eine geradlinige Nut, in welche das Riegelelement beim Schließen des Flügels entlang einer Flügelbewegungsrichtung hineingleitet, schräg oder quer zu der Flügelbewegungsrichtung gestellt werden, sodass das Riegelelement von den Anschlagkanten der Nut blockiert wird.

Die Rastverzahnung kann direkt an dem Halteelement vorgesehen sein. Dies verringert den Herstellungsaufwand, da separate Verzahnungsbauteile entbehrlich werden.

Vorzugsweise ist die Rastverzahnung an einer Außenseite des Halteelements vorgesehen. Dies ermöglicht eine besonders einfache Konstruktion. Weiterhin kann die Rastverzahnung an einer Seite des Halteelements vorgesehen sein, welche bezogen auf eine Schwenkachse des Halteelements einer Aufnahme im Wesentlichen entgegengesetzt angeordnet ist.

Gemäß einer alternativen Ausführungsform der Erfindung kann die Sperrklinke anstelle der Rastverzahnung an dem Halteelement vorgesehen sein und mit einem separaten Rastverzahnungselement zusammenwirken.

Gemäß einer weiteren Ausführungsform beschreibt die Rastverzahnung einen zu einer Schwenkachse des Halteelements konzentrischen Kreisbogen. Dies ermöglicht eine gleichmäßige Eingriffskraft, da sich dann bei einer Schwenkbewegung des Halteelements der Abstand zwischen der Rastverzahnung und dem Eingriffsabschnitt der Sperrklinke nicht ändert.

Das Riegelelement ist erfindungsgemäß ein von dem zugehörigen Beschlagteil abstehender Zapfen. Insbesondere kann der Zapfen einen zylindrischen Querschnitt aufweisen, um so ein besonders leichtes Hingleiten in eine Aufnahme des Halteelements zu ermöglichen. Um einen Aushebelschutz zu gewährleisten, ist der Zapfen pilzkopfförmig.

Die Sperrklinke kann zwischen einer Eingriffsstellung und einer Nichteingriffsstellung verschwenkbar sein, insbesondere um eine zu einer Schwenkachse des Halteelements parallel verlaufende Schwenkachse. Dies ermöglicht eine besonders einfache Konstruktion.

Die Erfindung betrifft ferner ein Fenster, eine Tür oder dergleichen, das einen Rahmen und einen gegenüber dem Rahmen beweglichen Flügel aufweist und mit einer Beschlaganordnung wie vorstehend beschrieben ausgestattet ist.

Weiterbildungen der Erfindung sind auch in den abhängigen Ansprüchen, der Beschreibung sowie den beigefügten Zeichnungen angegeben.

Die Erfindung wird nachfolgend beispielhaft unter Bezugnahme auf die Zeichnungen beschrieben.
- Fig. 1: zeigt eine vereinfachte perspektivische Teildarstellung einer erfindungsgemäßen Beschlaganordnung.
- Fig. 2 bis 6: zeigen Draufsichten auf die Beschlaganordnung gemäß Fig. 1 zu verschiedenen aufeinanderfolgenden Zeitpunkten während eines Schließvorgangs eines zugehörigen Fenster- oder Türflügels.

Gemäß Fig. 1 umfasst ein zur Befestigung an einem Flügel eines Fensters oder einer Tür ausgebildetes erstes Beschlagteil eine Basisplatte 10, an welcher ein klauenförmiges Halteelement 12 mittels eines Schwenkzapfens 14 schwenkbar gelagert ist. Das Halteelement 12 weist eine Aufnahme 16 in Form einer geradlinigen Nut auf. Die Breite der Aufnahme 16 ist derart bemessen, dass ein zylindrischer Riegelzapfen 20, welcher an einem zur Befestigung am Rahmen des Fensters oder der Tür ausgebildeten zweiten Beschlagteil vorgesehen ist, hineinpasst. An derjenigen Seite des Halteelements 12, welche bezogen auf den Schwenkzapfen 14 der Aufnahme 16 entgegengesetzt ist, ist eine Rastverzahnung 18 vorgesehen, welche einen zu der Schwenkachse des Schwenkzapfens 14 des Halteelements 12 konzentrischen Kreisbogen beschreibt.

Eine Sperrklinke 22 mit einem länglichen Hebel 26 und einem an einem Hebelende 28 vorgesehenen Eingriffszahn 24 ist mittels eines nicht dargestellten, parallel zu dem Schwenkzapfen 14 des Halteelements 12 angeordneten Schwenkzapfen ebenfalls verschwenkbar an der Basisplatte 12 gelagert. Eine nicht dargestellte Federeinrichtung sorgt dafür, dass der Eingriffszahn 24 in Richtung der Rastverzahnung 18 vorgespannt ist.

An der Basisplatte 10 ist weiterhin eine geradlinige Führungsaufnahme 30 vorgesehen, deren Breite ebenfalls an den zylindrischen Riegelzapfen 20 angepasst ist und welche sich in einer Richtung erstreckt, welche der Schließrichtung S des Flügels entspricht. Wenn sich das Halteelement 12 in der in Fig. 1 dargestellten Freigabestellung befindet, trifft die Öffnung der Führungsaufnahme 30 mit der Öffnung der Aufnahme 16 des Halteelements 12 zusammen. Weiterhin erstreckt sich die Aufnahme 16 des Halteelements 12 in der Freigabestellung schräg in Bezug auf die Schließrichtung S.

Unter Bezugnahme auf Fig. 2 bis 6 wird ein Schließvorgang des Flügels bei montierter Beschlaganordnung beschrieben. Gemäß Fig. 2 befindet sich bei geöffnetem Flügel das Halteelement 12 in der dargestellten Freigabestellung und die Sperrklinke 22 steht aufgrund der Vorspannung mit der Rastverzahnung 18 in Eingriff.

Wenn nun der Flügel geschlossen wird, bewegt sich das mit dem Flügel verbundene Beschlagteil einschließlich des Halteelements 12 entlang der Schließrichtung S und nähert sich dabei dem Riegelzapfen 20, bis dieser sich schließlich am Beginn der Führungsaufnahme 30 befindet (Fig. 3). Hier stößt der Riegelzapfen 20 gegen die hintere Anschlagkante 32 der Aufnahme 16. Gemäß Fig. 4 bewirkt der Riegelzapfen 20 im weiteren Verlauf der Schließbewegung durch Druck gegen die hintere Anschlagkante 32 ein Verschwenken des Halteelements 12 um den Schwenkzapfen 14, wobei der Riegelzapfen 20 in der Führungsaufnahme 30 gleitet und schließlich die vordere Anschlagkante 34 der Aufnahme 16 den Riegelzapfen 20 umgreift (Fig. 5). In dieser Vorverriegelungsstellung ist der Riegelzapfen 20 bereits durch das Halteelement 12 blockiert. Da die Rastverzahnung 18 in Verbindung mit der Sperrklinke 22 ein Verschwenken des Halteelements 12 gegen den Uhrzeigersinn zurück in die Freigabestellung verhindert, ist der Flügel in dieser Stellung gegen ein erneutes Öffnen gesichert. Da andererseits ein Verschwenken des Halteelements 12 im Uhrzeigersinn in Richtung der Blockierstellung aufgrund der Rastverzahnung 18 möglich ist, kann der Flügel auf Wunsch noch weiter entlang der Schließrichtung S bewegt werden, bis er schließlich die in Fig. 6 dargestellte vollständige Schließstellung erreicht hat.

In dieser Stellung hat das Halteelement 12 seine endgültige Blockierstellung erreicht und der Riegelzapfen 20 ist zwischen den beiden abgerundeten Endabschnitten 36, 38 der Aufnahme 16 und der Führungsaufnahme 30 eingeklemmt. Der Eingriffszahn 24 der Sperrklinke 22 befindet sich nun am Ende der Rastverzahnung 18. Ein Bewegen des Riegelzapfens 20 entgegen der Schließrichtung S ist nur möglich, wenn die Sperrklinke 22 entgegen der Federvorspannung von der Rastverzahnung 18 weggeschwenkt wird. Dies kann beispielsweise über ein Getriebeelement der Beschlaganordnung erfolgen, welches letztlich durch eine Handhabe am Flügel betätigt werden kann.

Die Erfindung ermöglicht ein zuverlässiges und komfortables Bedienen von Tür- und Fensterflügeln, da ein unerwünschtes und unter Umständen gefährliches Wiederaufschlagen des Flügels bei fehlender Verriegelung vermieden wird. Darüber hinaus kann der Flügel auf einfache Weise in eine Spaltlüftungsstellung gebracht werden, in welcher er gegen unbefugtes Öffnen von außen gesichert ist.

### Bezugszeichenliste

- 10: Basisplatte
- 12: Halteelement
- 14: Schwenkzapfen
- 16: Aufnahme
- 18: Rastverzahnung
- 20: Riegelzapfen
- 22: Sperrklinke
- 24: Eingriffszahn
- 26: Hebel
- 28: Hebelende
- 30: Führungsaufnahme
- 32: hintere Anschlagkante
- 34: vordere Anschlagkante
- 36: Endabschnitt der Aufnahme
- 38: Endabschnitt der Führungsaufnahme

- S: Schließrichtung

## Patentansprüche

1. Beschlaganordnung eines Fensters, einer Tür oder dergleichen, das einen Rahmen und einen gegenüber dem Rahmen beweglichen Flügel aufweist,
wobei die Beschlaganordnung ein zur Befestigung am Rahmen ausgebildetes erstes Beschlagteil und ein zur Befestigung am Flügel ausgebildetes zweites Beschlagteil umfasst,
wobei eines der Beschlagteile ein Riegelelement (20) umfasst und das andere Beschlagteil ein Halteelement (12) für das Riegelelement (20) umfasst, welches zwischen einer das Riegelelement freigebenden Freigabestellung und einer das Riegelelement blockierenden Blockierstellung verstellbar ist,
wobei bei montierter Beschlaganordnung bei einer Schließbewegung des Flügels das Halteelement (12) automatisch von der Freigabestellung in die Blockierstellung verstellt und das Riegelelement (20) blockiert wird,
wobei an dem das Halteelement (12) umfassenden Beschlagteil eine Rastverzahnung (18) sowie eine Sperrklinke (22) vorgesehen sind, welche zusammenwirken, um ein Verstellen des Halteelements (12) in Richtung der Freigabestellung zu verhindern und ein Verstellen des Halteelements (12) in Richtung der Blockierstellung zu ermöglichen, wobei
das Halteelement (12) und die Sperrklinke (22) an einem gemeinsamen Basisteil (10) des zugehörigen Beschlagteils gelagert sind und wobei das Basisteil (10) eine Führungsaufnahme (30) für das Riegelelement (20) aufweist, deren Öffnung mit der Öffnung einer Aufnahme (16) des Halteelements (12) zusammentrifft, wenn sich das Halteelement (12) in der Freigabestellung befindet,
**dadurch gekennzeichnet, dass**
das Halteelement (12) klauenförmig ist und genau eine Aufnahme (16) für das Riegelelement (20) aufweist,
wobei das Riegelelement (20) ein von dem zugehörigen Beschlagteil abstehender pilzkopfförmiger Zapfen ist.

2. Beschlaganordnung nach Anspruch 1,
**dadurch gekennzeichnet, dass**
die Rastverzahnung (18) derart angeordnet ist, dass sie in jeder zwischen der Freigabestellung und der Blockierstellung befindlichen Stellung des Halteelements (12) mit der Sperrklinke (22) in Eingriff steht.

3. Beschlaganordnung nach Anspruch 1 oder 2,
**dadurch gekennzeichnet, dass**
die Sperrklinke (22) über ein Getriebeelement der Beschlaganordnung in eine Nichteingriffsstellung bewegbar ist, in welcher sie von der Rastverzahnung (18) beabstandet ist.

4. Beschlaganordnung nach zumindest einem der vorstehenden Ansprüche,
dadurch ge ke nnzeichnet, dass
die Rastverzahnung (18) unsymmetrische Zahnflanken aufweist.

5. Beschlaganordnung nach zumindest einem der vorstehenden Ansprüche,
**dadurch gekennzeichnet, dass**
die Rastverzahnung (18) wenigstens zwei Zähne, bevorzugt wenigstens fünf Zähne und besonders bevorzugt wenigstens sieben Zähne, aufweist.

6. Beschlaganordnung nach zumindest einem der vorstehenden Ansprüche,
**dadurch gekennzeichnet, dass**
das Riegelelement (20) derart mit der Aufnahme (16) zusammenwirkt, dass bei einer Schließbewegung des Flügels das Riegelelement (20) gegen eine Anschlagkante (32) der Aufnahme (16) drückt und dadurch ein Verstellen des Halteelements (12) in Richtung der Blockierstellung bewirkt.

7. Beschlaganordnung nach zumindest einem der vorstehenden Ansprüche,
**dadurch gekennzeichnet, dass**
das Halteelement (12) zwischen der Freigabestellung und der Blockierstellung verschwenkbar ist.

8. Beschlaganordnung nach zumindest einem der vorstehenden Ansprüche,
**dadurch gekennzeichnet, dass**
die Rastverzahnung (18) an dem Halteelement (12) vorgesehen ist.

9. Beschlaganordnung nach Anspruch 8,
**dadurch gekennzeichnet, dass**
die Rastverzahnung (18) einen zu einer Schwenkachse des Halteelements (12) konzentrischen Kreisbogen beschreibt.

10. Beschlaganordnung nach zumindest einem der vorstehenden Ansprüche,
**dadurch gekennzeichnet, dass**
die Sperrklinke (22) zwischen einer Eingriffsstellung und einer Nichteingriffsstellung verschwenkbar ist, insbesondere um eine zu einer Schwenkachse des Halteelements (12) parallel verlaufende Schwenkachse.

11. Beschlaganordnung nach zumindest einem der vorstehenden Ansprüche,
**dadurch gekennzeichnet, dass**
das Basisteil (10) plattenförmig ist.

12. Fenster, Tür oder dergleichen, das einen Rahmen und einen gegenüber dem Rahmen beweglichen Flügel aufweist,
mit einer Beschlaganordnung gemäß einem der Ansprüche 1 bis 11.

## Claims

1. A fitting arrangement of a window, of a door or the like which comprises a frame and a leaf movable with respect to the frame, wherein the fitting arrangement comprises a first fitting part configured for fastening to the frame and a second fitting part configured for fastening to the leaf,
wherein one of the fitting parts comprises a latch element (20) and the other fitting part comprises a holding element (12) for the latch element (20) that is adjustable between a release position releasing the latch element and a blocking position blocking the latch element;
wherein, when the fitting arrangement is assembled, on a closing movement of the leaf, the holding element (12) is automatically adjusted from the release position into the blocked position and the latch element (20) is blocked;
wherein a latching toothed arrangement (18) and a pawl (22) are provided at the fitting part comprising the holding element (12) and cooperate to prevent an adjustment of the holding element (12) in the direction of the release position and to enable an adjustment of the holding element (12) in the direction of the blocking position; wherein
the holding element (12) and the pawl (22) are supported at a common base part (10) of the associated fitting part;
and wherein the base part (10) has a guide receiver (30) for the latch element (20), with the opening of said guide receiver (30) coinciding with the opening of a receiver (16) of the holding element (12) when the holding element (12) is in the release position,
**characterized in that**
the holding element (12) is claw-shaped and has exactly one receiver (16) for the latching element (20),
with the locking element (20) being a mushroom-shaped pin projecting from the associated fitting part.

2. A fitting arrangement in accordance with claim 1,
**characterized in that**
the latching toothed arrangement (18) is arranged such that it is in engagement with the pawl (22) in every position of the holding element (12) located between the release position and the blocking position.

3. A fitting arrangement in accordance with claim 1 or claim 2,
**characterized in that**
the pawl (22) is movable via a gear element of the fitting arrangement into a non-engagement position in which it is spaced apart from the latching toothed arrangement (18).

4. A fitting arrangement in accordance with at least one of the preceding claims,
**characterized in that**
the latching toothed arrangement(18) has asymmetrical tooth flanks.

5. A fitting arrangement in accordance with at least one of the preceding claims,
**characterized in that**
the latching toothed arrangement (18) has at least two teeth, preferably at least five teeth, and particularly preferably at least seven teeth.

6. A fitting arrangement in accordance with at least one of the preceding claims,
**characterized in that**
the latch element (20) cooperates with the receiver (16) such that, on a closing movement of the leaf, the latch element (20) presses against an abutment edge (32) of the receiver (16) and thereby causes an adjustment of the holding element (12) in the direction of the blocking position.

7. A fitting arrangement in accordance with at least one of the preceding claims,
**characterized in that**
the holding element (12) is pivotable between the release position and the blocking position.

8. A fitting arrangement in accordance with at least one of the preceding claims,
**characterized in that**
the latching toothed arrangement (18) is provided at the holding element (12).

9. A fitting arrangement in accordance with claim 8,
**characterized in that**
the latching toothed arrangement (18) describes an arc of a circle concentric to a pivot axis of the holding element (12).

10. A fitting arrangement in accordance with at least one of the preceding claims,
**characterized in that**
the pawl (22) is pivotable between an engagement position and a non-engagement position and is in particular pivotable about a pivot axis extending in parallel with a pivot axis of the holding element (12).

11. A fitting arrangement in accordance with at least one of the preceding claims,
**characterized in that**
the base part (10) is plate-shaped.

12. A window, a door or the like, which has a frame and a leaf movable with respect to the frame,
comprising a fitting arrangement in accordance with any one of the claims 1 to 11.

## Revendications

1. Ensemble de ferrure d'une fenêtre, d'une porte ou similaire, comportant un cadre et un battant mobile par rapport au cadre,
dans lequel
l'ensemble de ferrure comprend une première partie de ferrure réalisée pour la fixation au cadre et une deuxième partie de ferrure réalisée pour la fixation au battant,
l'une des parties de ferrure comprend un élément de verrouillage (20) et l'autre partie de ferrure comprend un élément de maintien (12) pour l'élément de verrouillage (20), lequel élément de maintien peut être déplacé entre une position de libération libérant l'élément de verrouillage et une position de blocage bloquant l'élément de verrouillage,
à l'état monté de l'ensemble de ferrure, lors d'un mouvement de fermeture du battant, l'élément de maintien (12) est automatiquement déplacé depuis la position de libération jusque dans la position de blocage et l'élément de verrouillage (20) est bloqué,
une denture d'enclenchement (18) et un cliquet d'arrêt (22) sont prévus sur la partie de ferrure comprenant l'élément de maintien (12), qui coopèrent pour empêcher un déplacement de l'élément de maintien (12) en direction de la position de libération et pour permettre un déplacement de l'élément de maintien (12) en direction de la position de blocage,
l'élément de maintien (12) et le cliquet d'arrêt (22) sont montés sur une partie de base commune (10) de la partie de ferrure associée, et
la partie de base (10) présente un logement de guidage (30) pour l'élément de verrouillage (20), dont l'ouverture coïncide avec l'ouverture d'un logement (16) de l'élément de maintien (12) lorsque l'élément de maintien (12) est en position de libération,
**caractérisé en ce que**
l'élément de maintien (12) est en forme de griffe et présente précisément un logement (16) pour l'élément de verrouillage (20), et
l'élément de verrouillage (20) est un tenon en forme de tête de champignon qui fait saillie de la partie de ferrure associée.

2. Ensemble de ferrure selon la revendication 1,
**caractérisé en ce que**
la denture d'enclenchement (18) est disposée de manière à être en engagement avec le cliquet d'arrêt (22) dans chaque position de l'élément de maintien (12) située entre la position de libération et la position de blocage.

3. Ensemble de ferrure selon la revendication 1 ou 2,
**caractérisé en ce que**
le cliquet d'arrêt (22) peut être déplacé par l'intermédiaire d'un élément d'engrenage de l'ensemble de ferrure jusque dans une position de non-enclenchement dans laquelle il est espacé de la denture d'enclenchement (18).

4. Ensemble de ferrure selon l'une au moins des revendications précédentes,
**caractérisé en ce que**
la denture d'enclenchement (18) présente des flancs de dent asymétriques.

5. Ensemble de ferrure selon l'une au moins des revendications précédentes,
**caractérisé en ce que**
la denture d'enclenchement (18) comporte au moins deux dents, de préférence au moins cinq dents et de manière particulièrement préférée au moins sept dents.

6. Ensemble de ferrure selon l'une au moins des revendications précédentes,
**caractérisé en ce que**
l'élément de verrouillage (20) coopère avec le logement (16) de telle sorte que, lors d'un mouvement de fermeture du battant, l'élément de verrouillage (20) appuie contre un bord de butée (32) du logement (16) et provoque ainsi un déplacement de l'élément de maintien (12) en direction de la position de blocage.

7. Ensemble de ferrure selon l'une au moins des revendications précédentes,
**caractérisé en ce que**
l'élément de maintien (12) peut pivoter entre la position de libération et la position de blocage.

8. Ensemble de ferrure selon l'une au moins des revendications précédentes,
**caractérisé en ce que**
la denture d'enclenchement (18) est prévue sur l'élément de maintien (12).

9. Ensemble de ferrure selon la revendication 8,
**caractérisé en ce que**
la denture d'enclenchement (18) décrit un arc de cercle concentrique à un axe de pivotement de l'élément de maintien (12).

10. Ensemble de ferrure selon l'une au moins des revendications précédentes,
**caractérisé en ce que**
le cliquet d'arrêt (22) peut pivoter entre une position d'engagement et une position de non-engagement, en particulier autour d'un axe de pivotement s'étendant parallèlement à un axe de pivotement de l'élément de maintien (12).

11. Ensemble de ferrure selon l'une au moins des revendications précédentes,
**caractérisé en ce que**
la partie de base (10) est en forme de plaque.

12. Fenêtre, porte ou similaire, comprenant un cadre et un battant mobile par rapport au cadre, et comprenant un ensemble de ferrure selon l'une des revendications 1 à 11.
